# EUROPÄISCHE PATENTSCHRIFT

(11) **EP 1 090 756 B1**
(45) Veröffentlichungstag und Bekanntmachung des Hinweises auf die Patenterteilung: **12.01.2005**
(21) Anmeldenummer: 99119671.8
(22) Anmeldetag: 05.10.1999
(51) Int. Cl.: B41F 31/02

(54) **Farbkammerrakel**
Chambered doctor blade
Chambre à râcles

(43) Veröffentlichungstag der Anmeldung: 11.04.2001
(73) Patentinhaber: GALLUS FERD. RÜESCH AG, 9016 St. Gallen (CH)
(72) Erfinder: Arabin, Dieter, 35428 Langgöns-Cleeberg (DE)
(74) Vertreter: Szymanowski, Carsten

(56) Entgegenhaltungen:
- EP-A- 0 359 958
- DE-A- 4 330 681
- DE-C- 3 909 879

## Beschreibung

Die vorliegende Erfindung betrifft eine Farbkammerrakel für eine Farbauftragswalze einer Druckmaschine, mit einem Rakelkasten mit Farbkammer und zwei sich zu beiden Seiten eines sich über die Länge einer Farbaustrittsöffnung erstreckenden Rakelmessern. Solch eine Farbkammerrakel ist vom Dokument EP-359 958 bekannt.

Die Kammerrakel dienen der Zufuhr und Verteilung der gewünschten Farbe auf die Farbauftragswalze, z.B. die Rasterwalze einer Druckmaschine. Für einen Farbwechsel müssen die fest installierten Kammerrakel umständlich abmontiert werden, was immer auch mit mehr oder weniger grossen Verlusten an Farbe (teilweise teure Produkte) verbunden ist.

Aufgabe der vorliegenden Erfindung war es, das Anbringen der Kammerrakel zu vereinfachen und deren Konstruktion so zu gestalten, dass bei einem Wechsel möglichst wenig Farbe verloren geht. Die Kammerrakel soll sich insbesondere für Maschinen mit neuen Farbwechselsystemen eignen.

Diese Aufgabe wird bei einer Farbkammerrakel der eingangs definierten Art erfindungsgemäss durch die Merkmale des kennzeichnenden Teils von Anspruch 1 gelöst.

Besondere Ausführungsformen der Erfindung sind in den abhängigen Ansprüchen definiert.

Dank der als Dichtleiste ausgebildeten Verschlussleiste lässt sich der Rakelkasten in Form einer einfach und schnell auswechselbaren Kassette ausbilden, dies ohne Farbverlust und ohne besondere Vorsichtsmassnahmen (nach Lösen der Farbzu- und -abführanschlüsse.

Das Farbzuführsystem lässt sich nach irgendeiner Methode reinigen und für eine neue Farbe bereitstellen. Für den Weiterbetrieb der Druckmaschine ist lediglich noch eine neue Kassette (Kammerrakel) einzusetzen.

Die Erfindung wird nachstehend anhand eines in der Zeichnung schematisch dargestellten Ausführungsbeispiels noch etwas näher erläutert.

Es zeigt:
- Fig. 1: einen rein schematischen Aufbau eines Teils einer Druckmaschine mit Farbkammerrakel und anschliessender Rasterwalze, und
- Fig. 2: eine ähnliche, jedoch etwas detailliertere Prinzipansicht wie Fig. 1.

Figur 1 der Zeichnung zeigt einen Ausschnitt aus einer Druckmaschine rein schematisch, wobei neben einer Farbauftragswalze 1 die hier interessierende Farbkammerrakel 2 illustriert ist.

Der Rakelkasten 3 mit der Farbkammer 4 ist dabei auf einen Träger 5 montiert, welcher in Pfeilrichtung verstellbar ist, um den Andruck der Rakel 2 an die Walze 1 einzustellen. Dies erfolgt über ein Stellglied 6 (z.B. Hydraulik- oder Pneumatikzylinder).

Die Kammerrakel 2 mit Träger 5 und zugehörigen Komponenten ist auf einer, in einer Vertikalebene verschwenkbaren, Platte 7 montiert, welche erlaubt die Rakel 2 in beliebige Winkelstellungen 2', 2'' bezüglich der Walze 1 zu verschwenken (je nach Art der aufzutragenden Farbe oder noch in der Farbkammer 4 verbleibender Farbmenge, um eine optimale Füllung der "Näpfchen" der Rasterwalze durch Unterstützung durch das Gewicht der Farbe, gegebenenfalls unter Berücksichtigung der Verfahrensgeschwindigkeit, zu erzielen). Die Verschwenkung erfolgt z.B. über das Stellglied 6'.

Die Farbe selbst wird über Zu- bzw. Abführanschlüsse, z.B. 8 bzw. 9 (Fig. 2) in die Farbkammer 4 geführt (aus nicht dargestellten Farbgefässen).

Weiter ist aus Fig. 1 das Kernstück der vorliegenden Erfindung, nämlich die Dichtleiste 10, ersichtlich, welche über ein Stellglied 11 aus einer Nichtbetriebsstellung nach rechts in eine Stellung verschoben werden kann, in welcher die Dichtleiste 10 gegen die Innenseite der Ränder der Rakelmesser 12, 13 gedrückt werden kann. Dadurch wird es möglich, die Farbaustrittsöffnung 14 des Rakelkastens dicht zu verschliessen. Die Farbaustrittsöffnung ist durch einen sich über die ganze Breite der Rakel erstreckenden Spalt gebildet.

Dank der Möglichkeit des Verschliessens der Austrittsöffnung 14, kann der Rakelkasten 3 als Kassette ausgebildet und montiert sein, was bei Farbwechsel einen raschen Austausch erlaubt (nach Lösen und Verschliessen der Farbzu- und -abführanschlüsse).

Zumindest die wirksame Oberfläche der Dichtleiste 10 besteht aus elastomerem Material. Der Querschnitt der Leiste kann z.B. rechteckig oder kreisförmig oder eine Kombination sein.

Fig. 2 der Zeichnung zeigt eine weitere, etwas detailliertere Prinzipansicht der erfindungsgemässen Konstruktion. Es werden für gleiche Teile dieselben Ueberweisungsziffern wie bei Fig. 1 benutzt.

Die Kammerrakel 2 ist auf einem Träger 5 und einer vertikal um die Walzenachse verschwenkbaren Platte 7 als auswechselbare Kassette montiert und wird mit vorbestimmter Kraft gegen die Walze 1 (Raster-walze) gehalten. Ueber Anschlüsse 8 bzw. 9 wird der Rakelkammer 4 Farbe zu- bzw. abgeführt. Beim gezeigten Beispiel weist die Kammer 4 einen Querschnitt in Form eines liegenden U auf, bedingt durch einen in die Kammer 4 ragenden Träger 15 für eine Dichtleiste 10, welche aus der inaktiven Stellung (links) nach rechts in die aktive Verschliess-Stellung 10' verschoben werden kann. In dieser Stellung liegt die Dichtleiste 10' dichtend gegen die Innenseite der Rakelmesser 12, 13 an und verschliesst dabei die sich über die ganze Breite des Rakelkastens 3 erstreckende Farbaustrittsöffnung 14. Bei so verschlossener Oeffung 14 kann die Kassette entnommen werden, ohne das Risiko eines unerwünschten Farbaustritts.

Im Innenraum der Farbkammer 4 ist zudem eine Farbabstreifplatte angeordnet, deren Form dem Querschnitt der Kammer 4 bei zurückgezogener Dichtleiste 10 entspricht. Normalerweise liegt die Abstreifplatte gegen die Innenseite der Kammerseitenwand (Stirnwand) an, welche der Seitenwand gegenüber liegt, in welcher die Anschlüsse 8, 9 vorgesehen sind.

Die Abstreifplatte ist auf Führungsstangen 16, 17 geführt, von der einen Kammerwand zur anderen verschiebbar, und streift dabei an den Längswänden der Kammer haftende Farbe ab, um diese in die Zu- bzw. Abführleitungen zurückzudrängen (Kammervorreinigung), bevor die Kassette einem Waschvorgang in der Maschine selbst ausgesetzt oder ausgetauscht wird. Für einen Farbwechsel wird das Zu- bzw. Ableitungssystem separat gereinigt.

Beim Ausführungsbeispiel nach Fig. 2 ist die manuelle Verschwenkbarkeit der Trägerplatte 7 gezeigt. In der gewünschten Winkelstellung lässt sich die Trägerkonstruktion in Arretierungen 18 blockieren (beim gezeigten Beispiel: Verschwenkmöglichkeit bis 90°).

## Patentansprüche

1. Farbkammerrakel (2) für eine Farbauftragswalze (1) einer Druckmaschine, mit einem Rakelkasten (3) mit Farbkammer (4) und zwei sich zu beiden Seiten eines sich über die Länge einer Farbaustrittsöffnung erstreckenden Rakelmessern (12, 13), **dadurch gekennzeichnet, dass** der Rakelkasten (3) als auswechselbare Kassette ausgebildet ist, wobei im Innenraum der Farbkammer (4) eine von aussen betätigbare Dichtleiste (10) angeordnet ist, welche aus einer zurückgezogenen, die Farbaustrittsöffnung freilassenden ersten Stellung in eine zweite Stellung verschiebbar ist, in welcher die Dichtleiste (10) dichtend gegen die inneren Randflächen der Rakelmesser (12, 13) anliegt und dabei die Farbaustrittsöffnung verschliesst, damit die Kassette nach Verschliessen der Farbzu- und -abführanschlüsse ausgewechselt werden kann.

2. Farbkammerrakel nach Anspruch 1, **dadurch gekennzeichnet, dass** die Dichtleiste einen im wesentlichen rechteckigen Querschnitt aufweist.

3. Farbkammerrakel nach Anspruch 1, **dadurch gekennzeichnet, dass** die Dichtleiste als Zylinder ausgebildet ist, dessen Durchmesser grösser ist als die Spaltbreite der Farbaustrittsöffnung.

4. Farbkammerrakel nach einem der Ansprüche 1 - 3, **dadurch gekennzeichnet, dass** zumindest die wirksame Oberfläche der Dichtleiste aus elastomerem Material besteht.

5. Farbkammerrakel nach einem der Ansprüche 1 - 4, **dadurch gekennzeichnet, dass** die Dichtleiste mit einem manuellen oder motorischen Antrieb verstellbar ist.

6. Farbkammerrakel nach einem der Ansprüche 1 - 5, **dadurch gekennzeichnet, dass** die Farbkammer über die ganze Länge einen gleichen Innenquerschnitt aufweist und eine, diesem Querschnitt bei vollständig zurückgezogener Dichtleiste, entsprechende Abstreifplatte vorgesehen ist, welche im Normalbetrieb gegen eine Kammerstirnwand anliegt und bei zurückgezogener Dichtleiste über die Kammerlänge manuell oder motorisch verschiebbar ist, um an den Längswänden und der Dichtleiste anhaftende Farbe abzustreifen und aus der Kammer zu drücken und/oder einen Waschvorgang innerhalb der Kammer zu unterstützen.

7. Farbkammerrakel nach Anspruch 6, **dadurch gekennzeichnet, dass** die Abstreifplatte an Längsführungen, z.B. Führungsstangen geführt ist.

8. Druckmaschine mit einer Farbkammerrakel nach einem der Ansprüche 1 - 7 und einer Farbauftragswalze, mit einer Halterung, um die Kammerrakel in einer vorbestimmten Stellung zur Farbauftragswalze zu halten und an letztere anzudrücken, **dadurch gekennzeichnet, dass** die Halterung eine Tragkonstruktion mit in einer Vertikalebene um die Achse der Farbauftragswalze verschwenkbarer Tragplatte aufweist, um zusammen mit der eingesetzten Kammerrakel in verschiedene Winkelstellungen bezüglich der Farbauftragswalze eingestellt zu werden.

## Claims

1. Chambered ink doctor blade (2) for an ink form roller (1) of a printing press comprising a doctor blade box (3) with an ink chamber (4) and two doctor blades (12, 13) extending on both sides of an ink discharge opening over the length of the ink discharge opening,
**characterized in**
**that** the doctor blade box (3) is designed as an exchangeable cassette, and that a sealing bar (10) actuatable from the outside is arranged in the interior of the ink chamber (4), the sealing bar (10) being displaceable from a retracted position, in which the sealing bar (10) does not cover the ink discharge opening into a second position, in which the sealing bar (10) rests against the inner rim surface of the ink blades (12, 13) in a sealing manner, thus closing off the ink discharge opening in order for the cassette to be exchanged after closure of the ink feeding and discharge connections.

2. Chambered ink doctor blade according to claim 1,
**characterized in**
**that** the sealing bar has a substantially rectangular cross-section.

3. Chambered ink doctor blade according to claim 1,
**characterized in**
**that** the sealing bar is designed as a cylinder with a diameter greater than the gap width of the gap of the ink discharge opening.

4. Chambered ink doctor blade according to one of claims 1 to 3,
**characterized in**
**that** at least the operative surface of the sealing bar is made of an elastomeric material.

5. Chambered ink doctor blade according to one of claims 1 to 4,
**characterized in**
**that** the sealing bar is adjustable by a manual drive or a motor drive.

6. Chambered ink doctor blade according to one of claims 1 to 5,
**characterized in**
**that** the ink chamber has the same inner cross-section across the entire length and that a scraper plate is provided that corresponds to this cross-section when the sealing bar is completely retracted, wherein the scraper blade, during normal operation, rests against a chamber front wall and is displaceable by hand or by a motor across the chamber length when the sealing bar is retracted in order to scrape off ink adhering to the longitudinal walls and the sealing bar and push the ink out of the chamber and/or to aid in a washing operation within the chamber.

7. Chambered ink doctor blade according to claim 6,
**characterized in**
**that** the scraper plate is supported on longitudinal guides, e.g. guide bars.

8. Printing press having a chambered ink doctor blade in accordance with one of claims 1 to 7 and an ink form roller, comprising a support for holding the chambered doctor blade in a predetermined position with respect to the ink form roller and for pressing the chambered doctor blade against the ink form roller,
**characterized in**
**that** the support has a carrier structure with a carrier plate pivotable in a vertical plane about the axis of the ink form roller in order to be adjustable together with the inserted chambered doctor blade to different angular positions with respect to the ink form roller.

## Revendications

1. Chambre d'encrage à racles (2) pour un rouleau encreur (1) d'une machine à imprimer, comprenant un caisson à racles (3) avec chambre d'encrage (4) et deux lames de racle (12, 13) s'étendant de part et d'autre sur la longueur d'une ouverture de sortie d'encre, **caractérisée en ce que** la caisson à racles (3) est réalisé en tant que cassette interchangeable, et dans l'espace intérieur de la chambre d'encrage (4) est disposée une barre d'étanchéité (10) pouvant être actionnée par l'extérieur et que l'on peut faire coulisser d'une première position de retrait laissant libre l'ouverture de sortie d'encre, dans une seconde position dans laquelle la barre d'étanchéité (10) s'applique de manière étanche contre les surfaces de bordure intérieures des lames de racle (12, 13) en obturant ainsi l'ouverture de sortie d'encre, de manière à pouvoir remplacer la cassette après fermeture des raccords d'amenée et d'évacuation d'encre.

2. Chambre d'encrage à racles selon la revendication 1, **caractérisée en ce que** la barre d'étanchéité présente une section transversale sensiblement rectangulaire.

3. Chambre d'encrage à racles selon la revendication 1, **caractérisée en ce que** la barre d'étanchéité est réalisée en tant que cylindre dont le diamètre est supérieur à la largeur d'interstice de l'ouverture de sortie d'encre.

4. Chambre d'encrage à racles selon l'une des revendications 1 - 3, **caractérisée en ce qu'**au moins la surface active de la barre d'étanchéité est réalisée en un matériau élastomère.

5. Chambre d'encrage à racles selon l'une des revendications 1 - 4, **caractérisée en ce que** la barre d'étanchéité peut être déplacée à l'aide d'un entraînement manuel ou motorisé.

6. Chambre d'encrage à racles selon l'une des revendications 1 - 5, **caractérisée en ce que** la chambre d'encrage présente sur toute la longueur une section transversale intérieure identique, et il est prévu une plaque de raclage qui correspond à cette section transversale pour une barre d'étanchéité totalement rétractée, et qui en fonctionnement normal s'appuie sur une paroi frontale de la chambre, et lorsque la barre d'étanchéité est rétractée, peut être déplacée par coulissement manuel ou motorisé sur toute la longueur de la chambre, en vue de retirer par raclage de l'encre qui adhère aux parois longitudinales et à la barre d'étanchéité et la refouler hors de la chambre, et/ou pour assister une opération de lavage à l'intérieur de la chambre.

7. Chambre d'encrage à racles selon la revendication 6, **caractérisée en ce que** la plaque de raclage est guidée sur des glissières longitudinales, par exemple des tiges de guidage.

8. Machine à imprimer comprenant une chambre d'encrage à racles selon l'une des revendications 1 - 7 et un rouleau encreur, avec un système de support pour maintenir la chambre à racles dans une position prédéterminée par rapport au rouleau encreur et l'appliquer contre ce dernier, **caractérisée en ce que** le système de support présente une structure de support comprenant une plaque de support pouvant pivoter dans un plan vertical autour de l'axe du rouleau encreur, en vue de pouvoir être réglé en commun avec la chambre à racles
